# EUROPÄISCHE PATENTSCHRIFT

(11) **EP 2 131 102 B1**
(45) Veröffentlichungstag und Bekanntmachung des Hinweises auf die Patenterteilung: **05.03.2014**
(21) Anmeldenummer: 09007249.7
(22) Anmeldetag: 29.05.2009
(51) Int. Cl.: F21S 2/00, F21V 19/04, F21Y 103/00, F21V 21/005, F21S 4/00, H01R 33/08, F21V 19/00

(54) **Balkenleuchte**
Girder light
Lampe à poutres

(30) Priorität: 04.06.2008 AT 32208 U
(43) Veröffentlichungstag der Anmeldung: 09.12.2009
(73) Patentinhaber: Zumtobel Lighting GmbH, 6850 Dornbirn (AT)
(72) Erfinder: Erhard, Manuel, 6714 Nüziders (AT); Galler, Gerhard, 6850 Dornbirn (DE); Rein, Thomas, 6850 Dornbirn (AT)
(74) Vertreter: Jäger, Andreas

(56) Entgegenhaltungen:
- US-A1- 2006 012 981

## Beschreibung

Die Erfindung betrifft eine Balkenleuchte für mindestens eine aus einem Glaskolben gebildeten länglichen Lampe mit gekröpften Enden, welche ein längliches Leuchtengehäuse aufweist. Derartige gekröpfte Lampen sind in ihren Endbereichen derart geformt, dass jeweils ein Wendelabschnitt des Glaskolbens parallel zum Hauptabschnitt des Glaskolbens verläuft. Dabei sind die Kontaktierungsstifte der Lampenwendel im Stirnbereich des Wendelabschnitts untergebracht und die Lampe wird von jeweils in den Stirnbereichen des Leuchtengehäuses angebrachten Fassungen gehalten wie in US2006/0012981.

Balkenleuchten sind seit langem bekannt. Der Einsatz derartiger Balkenleuchten mit Lampen mit gekröpften Enden ist erst seit kurzem möglich, weil derartige Lampen bisher kaum produziert wurden. Beispielsweise ist nun eine derartige Lampe in Form der Leuchtstofflampe des Typs T16 von Osram mit Bezeichnung LUMILUX Seamless auf dem Markt erhältlich. Der Einsatz derartiger Lampen kommt einem seit lange bestehenden Wunsch von Lichtplanern und Architekten entgegen. Mehrere Balkenleuchten sollen demnach stirnseitig hintereinander in der Art von Lichtbändern montiert werden und dabei sollen die Stoßstellen möglichst unauffällig wirken, insbesondere dann wenn die Lampen in Betrieb sind. Es ergibt sich somit eine nahezu durchgängig leuchtende Linie. Mit herkömmlichen stirnseitig gesockelten Leuchtstofflampen war dies bisher nicht in zufriedenstellender Weise möglich.

Der Einsatz des neuen Leuchmittels schafft jedoch wiederum neue Probleme. Herkömmliche Fassungen für T16 Leuchtstofflampen erfordern ein Verdrehen der Lampe, um diese elektrisch zu kontaktieren und mechanisch zu fixieren. Werden nun diese herkömmlichen Fassungen auch für die neuen Lampen verwendet, so erfordert dies einen großen Aktionsradius, um ein Verdrehen überhaupt zu ermöglichen. Dieser große Aktionsradius ist erforderlich, weil bei der gekröpften Lampe die Kontaktierungsstifte nicht auf der selben Achse mit dem Hauptabschnitt des Glaskolben liegen, wie dies beispielsweise bei herkömmlichen rohrförmigen Leuchtstofflampen der Fall wäre. Diese Achsverschiebung bedingt den größeren Aktionradius beim Lampenwechsel.

Es ist die Aufgabe der Erfindung, eine Balkenleuchte für gekröpfte Lampen derart auszugestalten, dass diese einerseits möglichst kleinbauend ist und andererseits dass diese einen einfachen Lampenwechsel ermöglicht.

Diese Aufgabe wird erfindungsgemäß durch die kennzeichnenden Merkmale des Anspruchs 1 gelöst. Durch die erfindungsgemäße Lösung wird das Leuchtengehäuse der Balkenleuchte an Lampen mit gekröpften Enden in der Weise angepasst, als dass das Gehäuse im Stirnbereich Aufnahmeräume aufweist, welche die Wendelabschnitte der Lampe umschließen, wenn sich die Lampe in Betriebsposition befindet, wobei die beiden Fassungen verstellbar gelagert sind, um die Wendelabschnitte der Lampe aus der Betriebsposition in eine Lampenwechselposition außerhalb des Aufnahmeraumes zu bewegen. Auf diese Weise ist es möglich, die Leuchte sowohl kleinbauend auszuführen, als auch den notwendigen Spielraum zu schaffen, um die Lampe in der Fassung zu drehen.

Auch für die neuartigen, gekröpften Lampen werden bevorzugt Standardfassungen für T16 Leuchtstofflampen verwendet. Um dies zu ermöglichen ist entsprechend Anspruch 2 ein Fassungsträger vorgesehen der die Standardfassungen, beispielsweise mittels Schnappbefestigung, hält. An diesen Fassungsträger, der vorzugsweise als Kunststoffspritzteil ausgeführt ist, können diverse Funktionselemente angeformt werden, wie beispielsweise eine Deckplatte, welche zumindest teilweise den Aufnahmeraum abdecken kann (Anspruch 3), oder wie beispielsweise Führungs- und Anschlagelemente zur Realisierung der Hubbewegung und der Positionsfixierungen im Zusammenspiel mit einem Führungs- und Halteelement entsprechend den Ansprüchen 4 bis 10. Das Führungselement kann, wie in Anspruch 6 beschrieben, gabelartige ausgebildet sein und wird dann vorzugsweise aus Kunststoff gespritzt oder es kann L-förmig gemäß Anspruch 8 ausgebildet sein. In dieser Ausführungsform ist es bevorzugt aus Stahlblech gestanzt und gebogen.

Weitere vorteilhafte Ausführungen der Erfindung sind den anhand der beigefügten Zeichnungen näher erläuterten Ausführungsbeispielen der Erfindung zu entnehmen. Gleiche Elemente sind in den unterschiedlichen Ausführungsbeispielen mit gleichen Bezugszeichen bezeichnet. Es zeigen:
Fig. 1 den Stirnbereich einer erfindungsgemäßen Balkenleuchte mit einer Lampe mit gekröpften Enden in Betriebsposition.
Fig. 2 den Stirnbereich einer erfindungsgemäßen Balkenleuchte mit einer Lampe mit gekröpften Enden in Lampenwechselposition.
Fig. 3 ein gegenüber den Figuren 1 und 2 leicht abgewandeltes erstes Ausführungsbeispiel für ein Führungs- und Halteelement mit einer in einem Fassungsträger montierte Fassung.
Fig. 4 ein Führungs- und Halteelement mit einer in einem Fassungsträger montierten Fassung gemäß Fig. 3 in Lampenwechselposition.
Fig. 5 einen Längsschnitt durch das Führungs- und Halteelement und den Fassungsträger gemäß Fig. 3.
Fig. 6 einen Längsschnitt durch das Führungs- und Halteelement und den Fassungsträger gemäß Fig. 4.
Fig. 7 ein zweites Ausführungsbeispiel für ein Führungs- und Halteelement mit einer in einem Fassungsträger montierte Fassung.
Fig. 8 ein Führungs- und Halteelement mit einer in einem Fassungsträger montierten Fassung gemäß Fig. 7 in Lampenwechselposition.
Fig. 9 einen Längsschnitt durch das Führungs- und Halteelement und den Fassungsträger gemäß Fig. 7.
Fig. 10 einen Längsschnitt durch das Führungs- und Halteelement und den Fassungsträger gemäß Fig. 8.

Die Figur 1 zeigt eine erfindungsgemäße Balkenleuchte (1) mit einer Lampe (3) mit gekröpften Enden. Die Lampe (3) befindet sich in der Betriebsposition. Es wird darauf hingewiesen, dass die Darstellung der Figuren 1 und 2 nur den Stirnbereich der Leuchte (1) zeigen, wobei festzuhalten ist, dass das andere Ende der Leuchte (1) identisch aufgebaut ist.

Die Leuchte (1) weist ein in etwa quaderförmiges Leuchtengehäuse (2) auf, welches zur Aufnahme von nicht dargestellten Betriebsgeräten, elektrischen Versorgungsleitungen, Reflektoren und Optiken sowie von Montagemitteln zur Befestigung der Leuchte (1) an Decken und dergleichen geeignet ist. Das Leuchtengehäuse ist vorzugsweise ein Aluminiumprofil, welches stirnseitig mit einer vorzugsweise aus Kunststoff gefertigten Abdeckung (9) abgeschlossen ist.

Im dargestellten Stirnbereich des Leuchtengehäuses (2) ist ein Aufnahmeraum (6) vorgesehen, der so bemessen ist, dass der Wendelabschnitt (4') der Lampe (3) samt zugeordneter Fassung (8) in ihm Platz findet. Diese Lampenposition entspricht der Betriebsposition, wobei hier lediglich der Hauptabschnitt (4) des Glaskolbens der Lampe (3) außerhalb des Leuchtengehäuses (2) liegt.

In Figur 2 ist im Gegensatz dazu die Lampe (3) sowie die Fassung (8) in einer ersten Lampenwechselposition dargestellt. In dieser Position ist die Lampe (3) noch in der Fassung (8) mechanisch fixiert und elektrisch kontaktiert. Um die Lampe (3) aus der Fassung (8) herauszunehmen, muss diese um etwa 90 Grad gedreht werden, wobei die Drehachse der Längsachse des Wendelabschnitts (4') des Glaskolbens der Lampe (3) entspricht.

Zur Verdeutlichung der Funktionsweise zeigt die Figur 3 lediglich ein erstes Ausführungsbeispiel eines Führungs- und Halteelements (5) sowie die in einem Fassungsträger (16) montierte Fassung (8). Fassungsträger (16) und Fassung (8) befinden sich in Betriebsposition, wobei zu beachten ist, dass das zentrale und drehbare Verriegelungselement (17) der Fassung (8) so dargestellt ist, dass die Kontaktstifte einer Lampe in die Fassung eingeführt werden können. Dieses zentrale Verriegelungselement (17) wird bei der Drehung einer Lampe um 90 Grad immer mit gedreht und sichert auf diese Weise die Lampe.

Das Führungs- und Halteelement (5) weist einen gabelartigen Abschnitt und Seitenwände (7, 7') auf sowie einen Arm (15) zur Montage des Führungs- und Halteelements (5) im Leuchtengehäuse (2). Die Seitenwände (7, 7') sind mit Führungsschlitzen (9, 9') versehen, in die Führungsarme (10, 10') des Fassungsträgers (16) eingreifen. Somit ist der Verstellbereich der Fassung (8) für die Hubbewegung zwischen Betriebsposition und Lampenwechselposition definiert. In Figur 5 ist ersichtlich, dass der Fassungsträger (16) in der Betriebsposition verrastet ist. Hierbei hintergreift ein hakenförmiges Ende (12) einer Federzunge (11) des Führungs- und Halteelements (5) eine obere Anschlagkante 13 des Fassungsträgers (16).

Um den Fassungsträger (16) und damit die Fassung (8) in die Lampenwechselposition gemäß Figur 4 zu bewegen, muss dieser mit leichtem Zug angehoben werden, um die Verrastung zwischen dem hakenförmigen Ende (12) der Federzunge (11) und der oberen Anschlagkante (13) zu lösen. Wird der Fassungsträger dann soweit angehoben, dass das hakenförmige Ende (12) der Zunge (11) hinter die untere Anschlagkante (14) des Fassungsträgers (16) greift, ist der Fassungsträger (16) in der Lampenwechselposition fixiert (Figur 6). Durch Drücken auf den Fassungsträger (16) kann diese Fixierung wieder gelöst werden und dieser in die Betriebsposition gebracht werden.

Vorzugsweise weist der Fassungsträger (16) eine Deckplatte (18) auf, wobei zu beachten ist, dass diese Platte nur in den Figuren 3 bis 6 dargestellt ist. Diese Platte deckt in der Betriebsposition zumindest teilweise den Aufnahmeraum (6) ab und gewährleistet so einen harmonischen Gesamteindruck der Leuchte (1). Die Oberseite der Deckplatte (18) kann weiß sein oder mit reflektierendem Material beschichtet werden. Zur Unterstützung der Hubbewegung aus der Betriebsposition in die Montageposition kann außerdem ein Federelement zwischen Führungs- und Halteelement (5) und Fassungsträger vorgesehen werden.

In Figur 7 ist ein zweites Ausführungsbeispiel eines Führungs- und Halteelements (21) sowie die in einem Fassungsträger (25) montierte Fassung (8) gezeigt

Das Führungs- und Halteelement (21) weist ein L-förmiges Basisteil (15') mit Ausnehmungen (20, 22) auf. Am Fassungsträger (25) sind rückseitig Führungsnuten (24) angeformt, die beidseitig einen Führungsarm (27) des Führungs- und Halteelements (21) übergreifen. Dieser Arm definiert den Verstellbereich der Fassung (8) für die Hubbewegung zwischen Betriebsposition und Lampenwechselposition. In Figur 9 ist ersichtlich, dass der Fassungsträger (25) in der Betriebsposition verrastet ist. Hierbei hintergreift ein hakenförmiges Ende (23) einer Federzunge (26) des Fassungsträgers (25) einen unteren Anschlag (20) des Führungs- und Halteelements (21).

Um den Fassungsträger (25) und damit die Fassung (8) in die Lampenwechselposition gemäß Figur 10 zu bewegen, muss dieser mit leichtem Zug angehoben werden, um die Verrastung zwischen dem hakenförmigen Ende (23) der Federzunge (26) und des unteren Anschlags (20) zu lösen. Wird der Fassungsträger dann soweit angehoben, dass das hakenförmige Ende (23) der Zunge (26) hinter den oberen Anschlag (22) des Führungs- und Halteelements (21) greift, ist der Fassungsträger (25) in der Lampenwechselposition fixiert (Figur 10). Durch Drücken auf den Fassungsträger (25) kann diese Fixierung wieder gelöst werden und dieser in die Betriebsposition gebracht werden.

Der Fasssungsträger (25) besitzt hakenförmige Anformungen 19. Diese dienen der Führung von (nicht dargestellten) Drähten für die elektrische Versorgung - insbesondere während der Hubbewegung - welche mit der Fassung (8) verbunden sind und durch den Hohlraum (28)des Fassungsträgers (25) unterhalb der Fassung (8) zu dieser geführt werden.

Vorzugsweise wird der L-förmige Teil des Führungs- und Halteelement (21) aus einem ausreichend steifen Stahlband gestanzt und gebogen während der der gabelartige Teil des Führungs- und Halteelements (5) vorzugsweise als Kunststoffspritzteil hergestellt wird.

## Patentansprüche

1. Balkenleuchte (1) aufweisend ein längliches Leuchtengehäuse (2) für mindestens eine aus einem Glaskolben gebildete länglichen Lampe (3) mit gekröpften Enden in der Form, dass in den Endbereichen der Lampe (3) jeweils ein Wendelabschnitt (4') des Glaskolbens derart ausgebildet ist, dass dieser Abschnitt parallel zum Hauptabschnitt (4) des Glaskolbens verläuft, wobei zur Halterung der Lampe (3) Fassungen (8) vorgesehen sind,
**dadurch gekennzeichnet,**
**dass** das Leuchtengehäuse (2) in beiden Stirnbereichen des Leuchtengehäuses (2) Aufnahmeräume (6) aufweist, welche die Wendelabschnitte (4') der Lampe umschließen, wenn sich die Lampe in Betriebsposition befindet, wobei die Fassungen (8) verstellbar gelagert sind, um die Wendelabschnitte (4') der Lampe (3) aus der Betriebsposition in eine Lampenwechselposition außerhalb der Aufnahmeräume (6) zu bewegen.

2. Balkenleuchte nach Anspruch 1,
**dadurch gekennzeichnet,**
**dass** die verstellbaren Fassungen (8) Standardfassungen für T16 Leuchtstofflampen sind und jeweils von einem Fassungsträger (16, 25) gehalten werden.

3. Balkenleuchte nach Anspruch 2,
**dadurch gekennzeichnet,**
**dass** an den Fassungsträger (16, 25) eine Deckplatte (18) zur zumindest teilweisen Abdeckung des Aufnahmeraumes (6) angeformt ist.

4. Balkenleuchte nach Anspruch 1, 2 oder 3,
**dadurch gekennzeichnet,**
**dass** die Fassungen (8) entlang der durch die Längsachse des Hauptabschnitts (4) sowie der Längsachse der Wendelabschnitte (4') der Lampe definierte Ebene verschiebbar gelagert sind und dass die hierbei ausgeführte Hubbewegung durch Führungs- und Halteelemente (5, 21) definiert ist.

5. Balkenleuchte nach einem der vorherigen Ansprüche,
**dadurch gekennzeichnet,**
**dass** das jeweilige Führungs- und Halteelemente (5, 21) Mittel (11-14, 20, 22, 23, 26) zum Verrasten der Fassungen (8) in der Betriebsposition sowie in der Lampenwechselposition aufweisen.

6. Balkenleuchte nach einem der vorherigen Ansprüche,
**dadurch gekennzeichnet,**
**dass** das jeweilige Führungs- und Halteelement (5) der verstellbaren Fassungen (8) gabelartig ausgebildet ist, wobei die beiden Seitenwände (7, 7') der Führungs- und Halteelemente (5) Führungsschlitze (9, 9') aufweisen, in die Führungsarme (10) eingreifen.

7. Balkenleuchte nach einem der vorherigen Ansprüche,
**dadurch gekennzeichnet,**
**dass** wenigstens eines der Führungs- und Halteelemente (5) eine Zunge (11) mit hakenartigem Ende (12) aufweist, welches in der Betriebsposition eine untere Anschlagkante (13) verrastend hintergreift und dass die Zunge (11) mit ihrem hakenartigen Ende (12) die Fassung (8) in der Lampenwechselposition stützend fixiert.

8. Balkenleuchte nach einem der vorherigen Ansprüche,
**dadurch gekennzeichnet,**
**dass** das jeweilige Führungs- und Halteelement (21) der verstellbaren Fassungen (8) L-förmig ausgebildet ist und am Fassungsträger (25) der Führungsnuten (24) angeformt sind, in die der Führungsarm (27) des L-förmigen Basisteils (15') eingreift.

9. Balkenleuchte nach einem der vorherigen Ansprüche,
**dadurch gekennzeichnet,**
**dass** wenigstens einer der Fassungsträger (25) eine Zunge (26) mit hakenartigem Ende (23) aufweist, welches in der Betriebsposition einen unteren Anschlag (22) verrastend hintergreift und dass die Zunge (26) mit ihrem hakenartigen Ende (23) die Fassung (8) in der Lampenwechselposition stützend fixiert.

10. Balkenleuchte nach einem der vorherigen Ansprüche,
**dadurch gekennzeichnet,**
**dass** Kontaktstifte der Lampe (3) in die beidseitig angeordneten Fassungen (8) eingreifen und dass die elektrische Kontaktierung sowie die mechanische Fixierung der Lampe (3) durch Verdrehen der Verriegelungselemente (17) der Fassungen (8) infolge eines Verschwenkens der Lampe (3) erfolgt, wobei die Drehachse im wesentlichen der Längsachse der Wendelabschnitte (4') entspricht.

## Claims

1. Strip light (1) having an elongated light housing (2) for at least one elongated lamp (3) formed from a glass bulb and having offset ends in a form such that a filament section (4') of the glass bulb is respectively formed in the end regions of the lamp (3) in such a way that this section runs parallel to the main section (4) of the glass bulb, sockets (8) being provided to hold the lamp (3),
**characterized in that**
the light housing (2) has receiving chambers (6) in both end regions of the light housing (2), which enclose the filament section (4') of the lamp when the lamp is in the operating position, the sockets (8) being adjustably mounted in order to move the filament sections (4') of the lamp (3) out of the operating position into a lamp change position outside the receiving chambers (6).

2. Strip light according to Claim 1,
**characterized in that**
the adjustable sockets (8) are standard sockets for T16 fluorescent lamps and are each held by a socket support (16, 25).

3. Strip light according to Claim 2,
**characterized in that**
a cover plate (18) is integrally moulded on the socket support (16, 25) in order to at least partly cover the receiving chamber (6).

4. Strip light according to Claim 1, 2 or 3,
**characterized in that**
the sockets (8) are mounted such that they can be displaced along the plane defined by the longitudinal axis of the main section (4) and the longitudinal axis of the filament sections (4') of the lamp, and **in that** the reciprocating movement executed here is defined by guiding and holding elements (5, 21).

5. Strip light according to one of the preceding claims,
**characterized in that**
the respective guiding and holding elements (5, 21) have means (11-14, 20, 22, 23, 26) for latching the sockets (8) in the operating position and in the lamp change position.

6. Strip light according to one of the preceding claims,
**characterized in that**
the respective guiding and holding element (5) of the adjustable sockets (8) is formed in the manner of a fork, the two side walls (7, 7') of the guiding and holding elements (5) having guide slots (9, 9'), in which guide arms (10) engage.

7. Strip light according to one of the preceding claims,
**characterized in that**
at least one of the guiding and holding elements (5) has a tongue (11) with hook-like end (12) which, in the operating position, engages in a latching manner behind a lower stop edge (13), and **in that** the tongue (11), by using its hook-like end (12), fixes the sockets (8) in a supporting manner in the lamp change position.

8. Strip light according to one of the preceding claims,
**characterized in that**
the respective guiding and holding element (21) of the adjustable sockets (8) is formed in the shape of an L, and guide grooves (24) in which the guide arm (27) of the L-shaped base part (15') engages are integrally moulded on the socket support (25).

9. Strip light according to one of the preceding claims,
**characterized in that**
at least one of the socket supports (25) has a tongue (26) with hook-like end (23) which, in the operating position, engages in a latching manner behind a lower stop (22), and **in that** the tongue (26), by using its hook-like end (23), fixes the socket (8) in a supporting manner in the lamp change position.

10. Strip light according to one of the preceding claims,
**characterized in that**
contact pins of the lamp (3) engage in the sockets (8) arranged on both sides, and **in that** the making of electrical contact and the mechanical fixing of the lamp (3) are carried out by rotating the locking elements (17) of the sockets (8) as a result of pivoting the lamp (3), the axis of rotation corresponding substantially to the longitudinal axis of the filament sections (4').

## Revendications

1. Lampe à barre (1) présentant un boîtier d'éclairage allongé (2) pour au moins une lampe allongée (3) formée d'une ampoule de verre avec des extrémités coudées, de telle sorte que dans les régions d'extrémité de la lampe (3) soit réalisée à chaque fois une portion courbée (4') de l'ampoule de verre, de telle sorte que cette portion s'étende parallèlement à la portion principale (4) de l'ampoule de verre, des montures (8) étant prévues pour la fixation de la lampe (3),
**caractérisée en ce que**
le boîtier d'éclairage (2) présente, dans les deux régions frontales du boîtier d'éclairage (2), des espaces de réception (6) qui entourent les portions courbées (4') de la lampe lorsque la lampe se trouve en position de fonctionnement, les montures (8) étant montées de manière réglable de manière à déplacer les portions courbées (4') de la lampe (3) hors de la position de fonctionnement dans une position de changement de lampe à l'extérieur des espaces de réception (6).

2. Lampe à barre selon la revendication 1,
**caractérisée en ce que**
les montures réglables (8) sont des montures standard pour des lampes d'éclairage de type T16 et sont à chaque fois fixées par un support de monture (16, 25).

3. Lampe à barre selon la revendication 2,
**caractérisée en ce**
**qu'**une plaque de recouvrement (18) est façonnée au niveau des supports de monture (16, 25) pour recouvrir au moins en partie l'espace de réception (6).

4. Lampe à barre selon la revendication 1, 2 ou 3,
**caractérisée en ce que**
les montures (8) sont montées de manière déplaçable le long du plan défini par l'axe longitudinal de la portion principale (4) ainsi que par l'axe longitudinal des portions courbées (4') de la lampe et **en ce que** le mouvement de levage ainsi effectué est défini par des éléments de guidage et de fixation (5, 21).

5. Lampe à barre selon l'une quelconque des revendications précédentes,
**caractérisée en ce que** les éléments de guidage et de fixation respectifs (5, 21) présentent des moyens (11-14, 20, 22, 23, 26) pour l'encliquetage des montures (8) dans la position de fonctionnement ainsi que dans la position de changement de lampe.

6. Lampe à barre selon l'une quelconque des revendications précédentes,
**caractérisée en ce que**
l'élément de guidage et de fixation respectif (5) des montures réglables (8) est réalisé en forme de fourche, les deux parois latérales (7, 7') des éléments de guidage et de fixation (5) présentant des fentes de guidage (9, 9') dans lesquelles s'engagent des bras de guidage (10).

7. Lampe à barre selon l'une quelconque des revendications précédentes,
**caractérisée en ce**
**qu'**au moins l'un des éléments de guidage et de fixation (5) présente une langue (11) avec une extrémité en forme de crochet (12) qui vient en prise par l'arrière en s'encliquetant dans une arête de butée inférieure (13) dans la position de fonctionnement et en ce que la langue (11) avec son extrémité en forme de crochet (12) fixe en la supportant la monture (8) dans la position de changement de lampe.

8. Lampe à barre selon l'une quelconque des revendications précédentes,
**caractérisée en ce que**
l'élément de guidage et de fixation respectif (21) des montures réglables (8) est réalisé en forme de L et des rainures de guidage (24) sont façonnées sur le support de monture (25) dans lesquelles s'engage le bras de guidage (27) de la partie de base en forme de L (15').

9. Lampe à barre selon l'une quelconque des revendications précédentes,
**caractérisée en ce**
**qu'**au moins l'un des supports de monture (25) présente une langue (26) avec une extrémité en forme de crochet (23) qui vient en prise par l'arrière en s'encliquetant dans une butée inférieure (22) dans la position de fonctionnement et en ce que la langue (26) avec son extrémité en forme de crochet (23) fixe en la supportant la monture (8) dans la position de changement de lampe.

10. Lampe à barre selon l'une quelconque des revendications précédentes,
**caractérisée en ce que**
des goupilles de contact de la lampe (3) s'engagent dans les montures (8) disposées des deux côtés et **en ce que** le contact électrique ainsi que la fixation mécanique de la lampe (3) s'effectuent par rotation des éléments de verrouillage (17) des montures (8) sous l'effet d'un pivotement de la lampe (3), l'axe de rotation correspondant essentiellement à l'axe longitudinal des portions courbées (4').
